# EUROPÄISCHE PATENTSCHRIFT

(11) **EP 2 110 324 B1**
(45) Veröffentlichungstag und Bekanntmachung des Hinweises auf die Patenterteilung: **22.12.2010**
(21) Anmeldenummer: 08007416.4
(22) Anmeldetag: 16.04.2008
(51) Int. Cl.: B65B 35/06, B65B 5/10

(54) **Absperreinheit einer Zuführ- und Sortiervorrichtung für Verpackungsmaschinen**
Blocking unit for a supply and sorting device for packaging machines
Unité de verrouillage d'un dispositif d'alimentation et de tri pour machines d'emballage

(43) Veröffentlichungstag der Anmeldung: 21.10.2009
(73) Patentinhaber: UHLMANN PAC-SYSTEME GmbH & Co. KG, 88471 Laupheim (DE)
(72) Erfinder: Hess, Christian, 88487 Mietingen (DE); Gnann, Kurt, 88400 Biberach (DE); Zuleger, Martin, 88480 Achstetten (DE)
(74) Vertreter: Wächter, Jochen

(56) Entgegenhaltungen:
- EP-A- 0 224 017
- EP-A- 1 391 386
- US-A- 4 685 271

## Beschreibung

Die vorliegende Erfindung betrifft Absperrschiebereinheiten von Zuführ- und Sortiervorrichtungen für Verpackungsmaschinen. Insbesondere betrifft sie Absperrschiebereinheiten von Zuführ- und Sortiervorrichtungen für Tabletten, Kapseln, Dragees oder dergleichen, insbesondere an Thermoformmaschinen.

Herkömmliche Absperrschiebereinheiten von Füllröhrchen aufweisenden Zuführ- und Sortiervorrichtungen für Tabletten, Kapseln, Dragees oder dergleichen, insbesondere an Thermoformmaschinen, weisen eine den Füllröhrchen entsprechende Anzahl an Absperrfingern, die jeweils den betreffenden Füllröhrchen zugeordnet sind, und eine Grundplatte auf, siche z.B. EP 1 391 386 A. Bei den herkömmlichen Absperrschiebereinheiten werden die Aufnahmen für die Absperrfinger auf die Oberfläche der Grundplatte gefräst, da die Aufnahmen nicht durch die Grundplatte durchgehend ausgestaltet sind, um die Absperrfinger zu sichern.

Dies führt zum Einen bei der Fertigung der herkömmlichen Absperrschiebereinheiten von Zuführ- und Sortiervorrichtungen zu dem Nachteil, dass aufgrund der sehr kleinen geometrischen Formen und der großen Anzahl der Aufnahmen für deren Herstellung eine lange Maschinenlaufzeit erforderlich ist. Zum Anderen führt dies bei der Handhabung der herkömmlichen Absperrschiebereinheiten zu dem Nachteil, dass deren Reinigung wegen der Aufnahmen sehr aufwendig ist, weil die Aufnahmen auf die Oberseite der Grundplatte eingebracht sind. Die Ecken dieser Aufnahmen können aufgrund ihrer Geometrie nur unzureichend gesäubert werden, wodurch Rückstände in der Grundplatte verbleiben können.

Der Erfindung liegt somit die Aufgabe zugrunde, eine Absperrschiebereinheit von Zuführ- und Sortiervorrichtungen für Tabletten, Kapseln, Dragees oder dergleichen, insbesondere an Thermoformmaschinen bereit zu stellen, die sowohl schneller und kostengünstiger gefertigt als auch besser gereinigt werden kann.

Bei einer Absperrschiebereinheit der eingangs genannten Art wird diese Aufgabe dadurch gelöst, dass die Aufnahmen für die Absperrfinger durch die Grundplatte durchgehend ausgebildet werden und die Grundplatte zwischen einer unteren Halteplatte mit zweiten Durchgangsöffnungen und einer oberen Halteplatte mit an dritten Durchgangsöffnungen derart angeordnet wird, dass die Absperrfinger in den Aufnahmen der Grundplatte gesichert sind, wobei sowohl die zweiten Durchgangsöffnungen als auch die dritten Durchgangsöffnungen den ersten Durchgangsöffnungen zugeordnet sind.

Somit können die Aufnahmen für die Absperrfinger schneller und kostengünstiger hergestellt werden, da die Aufnahmen nicht aufwendig mit einer Fräsvorrichtung hergestellt zu werden brauchen, sondern zum Beispiel mit einer Laserschneideanlage hergestellt werden können. Außerdem sind in Abhängigkeit der verwendeten Materialien auch Stanzverfahren, Gießverfahren, Spritzverfahren oder Rapid-Prototyping-Verfahren einsetzbar. Weiterhin sind aufgrund der Anordnung der unteren Halteplatte und der oberen Halteplatte die Absperrfinger in den Aufnahmen gesichert, obwohl die Aufnahmen durchgängig durch die Grundplatte ausgebildet sind. Ein weiterer Vorteil liegt darin, dass die Ausbildung der Aufnahmen für die Absperrfinger gleichzeitig mit der Ausbildung der ersten Durchgangsöffnungen in der Grundplatte durchgeführt werden kann.

Bevorzugt ist bei der Absperrschiebereinheit von Zuführ- und Sortiervorrichtungen den ersten Durchgangsöffnungen in der Grundplatte jeweils eine Mehrzahl an Absperrfingern zugeordnet. Dadurch wird sowohl eine schnellere Herstellung als auch ein einfacherer Aufbau erreicht, der insbesondere für Reinigungsvorgänge vorteilhaft ist.

Weiterhin können bei der Absperrschiebereinheit die Aufnahmen für die Absperrfinger jeweils eine Verengung an der Grenzfläche zu den ersten Durchgangsöffnungen aufweisen. Auf diese Weise wird die Sicherung der Absperrfinger während des Betriebes der Absperrschiebereinheit verbessert.

Vorteilhafterweise können die Absperrfinger aus einem festen Material, insbesondere Stahl, Aluminium oder Kunststoffe gebildet sein, wodurch insbesondere die Haltbarkeit und die Belastbarkeit der Zuführ- und Sortiervorrichtung verbessert werden.

Weiterhin können die Absperrfinger eine weiche Beschichtung, insbesondere eine Silikonbeschichtung aufweisen. Dies führt zum Einen dazu, dass empfindliche Materialien schonender sortiert werden, und zum Anderen bewirkt dies eine Verringerung an Verunreinigungen. Dies ist insbesondere für Medikamente oder auch für Nahrungsmittel ein wichtiger Gesichtspunkt.

Nach einem weiteren Ausführungsbeispiel der Absperrschiebereinheit werden diese Vorteile dadurch erreicht, dass die Absperrfinger aus einem weichen Material, insbesondere Silikon gebildet sind.

Weiterhin kann die Grundplatte eine Anzahl von Teilgrundplatten aufweisen, um durch eine Unterteilung der Grundplatte in eine Anzahl von Teilgrundplatten eine bessere Handhabung zu ermöglichen.

Ein zweiter Gesichtspunkt der vorliegenden Erfindung betrifft eine Absperrschiebereinheit nach dem ersten Gesichtspunkt der Erfindung, bei der eine obere Halteplatte auf der Grundplatte angeordnet ist und bei der mindestens ein Befestigungsmittel zur Befestigung der oberen Halteplatte an der Grundplatte angebracht ist. Dies hat den Vorteil, dass die zur Demontage benötigte Zeit erheblich verringert und die Reinigung vereinfacht wird.

Als vorteilhaft hat es sich erwiesen, wenn das Befestigungsmittel einen Feststeller umfasst, wobei in der oberen Halteplatte dem Feststeller eine Freigabe- und Feststellaussparung dergestalt zugeordnet ist, dass durch eine Verschiebung der Grundplatte zu der oberen Halteplatte in der Freigabe- und Feststellaussparung die obere Halteplatte von der Grundplatte gelöst bzw. auf der Grundplatte festgestellt wird. Dadurch wird eine schnelle und sichere Befestigung bzw. Freigabe der oberen Halteplatte bewirkt. Bevorzugt wird die Befestigung über eine Klemmvorrichtung wie z. B. einen Kunststoffklipser bewirkt. Auf diese Weise wird die obere Halteplatte gegen ein Verrutschen im Betrieb gesichert.

Ein dritter Gesichtspunkt der vorliegenden Erfindung betrifft eine Absperrschiebereinheit nach dem ersten oder dem zweiten Gesichtspunkt der vorliegenden Erfindung, bei der anstelle der Grundplatte eine entsprechende untere Grundplatte mit unteren Durchgangsöffnungen und eine entsprechende obere Grundplatte mit oberen Durchgangsöffnungen vorliegen, wobei die untere Grundplatte und die obere Grundplatte derart zueinander angeordnet sind, dass jeweils die untere Durchgangsöffnung und die entsprechende obere Durchgangsöffnung einer entsprechenden Anzahl an Füllröhrchen zugeordnet sind.

Bevorzugt weist die Absperrschiebereinheit mindestens ein Führungsteil mit einer unteren Führung zum Führen der unteren Grundplatte und einer oberen Führung zum Führen der oberen Grundplatte auf, wobei das mindestens eine Führungsteil sowie die untere Grundplatte und die obere Grundplatte zwischen einer unteren Deckplatte und einer oberen Deckplatte angeordnet sind. Dadurch können die Grundplatten in der Absperrschiebereinheit präzise bewegt werden. Weiterhin können die Führungsteile zur beschleunigten Montage und Demontage und zur Vereinfachung der Reinigung in die obere Deckplatte und die untere Deckplatte gesteckt und dadurch einfach festgestellt werden.

Als vorteilhaft hat es sich erwiesen, wenn die untere Grundplatte für die untere Führung und die obere Grundplatte für die obere Führung unterschiedliche einander entsprechende Codierungen aufweisen. Durch die Unterschiede der Codierungen der Führungen und den entsprechenden Unterschieden der Codierungen der oberen und der unteren Grundplatte kann eine Vertauschung der Grundplatten verhindert werden.

Ganz besonders bevorzugt ist es, wenn die untere Grundplatte eine erste Höhe und die obere Grundplatte eine zweite Höhe aufweisen, wobei die erste Höhe sich von der zweiten Höhe unterscheidet, und dass die untere Führung als eine untere Führungsnut mit einer zu der ersten Höhe passenden Breite und die obere Führung als eine obere Führungsnut mit einer zu der zweiten Höhe passenden Breite ausgebildet sind. Durch die Asymmetrie der Abmessungen wird auf einfache mechanische Weise eine Vertauschung der unteren mit der oberen Grundplatte beim Einbau verhindert.

Ein vierter Gesichtspunkt der vorliegenden Erfindung betrifft eine Absperrschiebereinheit nach dem dritten Gesichtspunkt der vorliegenden Erfindung, bei der das Führungsteil auf der der oberen Deckplatte zugewandten Seite ein erstes Schloss und auf der der unteren Deckplatte zugewandten Seite ein zweites Schloss dergestalt aufweist, dass das erste Schloss und das zweite Schloss unterschiedlich sind, wobei an der oberen Deckplatte auf der dem Führungsteil zugewandten Seite ein erster Schlüssel zu dem ersten Schloss für eine Verbindung mit dem Führungsteil ausgebildet ist und an der unteren Deckplatte auf der dem Führungsteil zugewandten Seite ein zweiter Schlüssel zu dem zweiten Schloss für eine Verbindung mit dem Führungsteil ausgebildet ist. Mit einer asymmetrischen Ausgestaltung des Führungsteils kann eine Vertauschung beim Einbau automatisch verhindert werden.

Bei einem vorteilhaften Ausführungsbeispiel ist das erste Schloss als ein oberer Führungsvorsprung auf der Oberseite des Führungsteils ausgebildet, ist das zweite Schloss als ein unterer Führungsvorsprung auf der Unterseite des Führungsteils ausgebildet, ist der erste Schlüssel auf der Unterseite der oberen Deckplatte als eine zu dem oberen Führungsvorsprung passende obere Führungsaussparung ausgebildet und ist der zweite Schlüssel auf der Oberseite der unteren Deckplatte als eine zu dem unteren Führungsvorsprung passende untere Führungsaussparung ausgebildet. Zusätzlich und / oder alternativ sind anstelle einer mechanischen Codierung weitere Codierungen, wie z. B. eine magnetische Codierung möglich, um Ober- und Unterseite des Führungsteils zu unterscheiden und entsprechend an die unterschiedlichen Gegenstücke auf der unteren und der oberen Deckplatte anzupassen.

Ein fünfter Gesichtspunkt der vorliegenden Erfindung betrifft eine Absperrschiebereinheit nach dem dritten oder vierten Gesichtspunkt der vorliegenden Erfindung, bei der die obere Grundplatte relativ zu der unteren Grundplatte bewegbar angeordnet ist, wobei eine Endposition der oberen Grundplatte verstellbar ausgestaltet ist. Dadurch können Toleranzen bei Fertigung, Aufbau und Betrieb besser ausgeglichen werden.

Bevorzugt weist die Absperrschiebereinheit einen pneumatischen Zylinder zur Bewegung der oberen Grundplatte und einen Anschlag zur Begrenzung der Bewegung der oberen Grundplatte auf, wobei der Anschlag über einen Motor verstellbar ausgestaltet ist.

Nach einem sechsten Gesichtspunkt der Erfindung werden zwei dieser Absperrschiebereinheiten derart miteinander verbunden, dass deren Durchgangsöffnungen zueinander deckungsgleich sind, wobei bei den zwei Absperrschiebereinheiten die Absperrfinger unterschiedlich angeordnet sind, so dass die den entsprechenden Durchgangsöffnungen zugeordneten

Absperrfinger der Absperrschiebereinheiten jeweils versetzt zueinander angeordnet sind. Auf diese Weise kann eine bessere Ausrichtung der Tabletten, Kapseln, Dragees oder dergleichen bewirkt und somit die Bearbeitungsgeschwindigkeit erhöht werden.

Nach einem siebten Gesichtspunkt der vorliegenden Erfindung weist die Absperrschiebereinheit eine obere Grundplatte nach einem der vorhergehenden Gesichtspunkte und eine von der oberen Grundplatte verschiedene alternative Ausgestaltung der unteren Grundplatte auf, die nachfolgend als alternative Grundplatte bezeichnet wird. Weiterhin werden die Elemente, die sich auf die alternative Grundplatte beziehen, entsprechend als alternative Elemente bezeichnet.

Bei der alternativen Grundplatte sind die für die Absperrschiebereinheit erforderlichen alternativen Absperrfinger einstückig mit der alternativen Grundplatte ausgebildet. Somit können die alternativen Absperrfinger mit der alternativen Grundplatte schneller und kostengünstiger hergestellt werden, da zum Einen keine Aufnahmen für Absperrfinger aufwendig mit einer Fräsvorrichtung hergestellt zu werden brauchen und zum Anderen auch keine Absperrfinger in zusätzlichen Verfahrensschritten hergestellt und eingebracht werden müssen. Ein zusätzlicher Vorteil liegt darin, dass bei der alternativen Grundplatte die alternativen Absperrfinger während der Ausbildung der Durchgangsöffnungen gebildet werden können. Weiterhin hängen die alternativen Absperrfinger stückweise oder vollständig zusammen, wodurch die Herstellung der Absperrschiebereinheit vereinfacht wird. Ein weiterer Vorteil liegt darin, dass die herkömmlichen Aufnahmen für die Finger eingespart werden können, wodurch eine Reinigung der Absperrschiebereinheiten besser und schneller durchgeführt werden kann. Bevorzugt ist bei der Absperrschiebereinheit von Zuführ- und Sortiervorrichtungen den Durchgangsöffnungen in der alternativen Grundplatte eine Mehrzahl an alternativen Absperrfingern zugeordnet. Dadurch wird sowohl eine schnellere Herstellung als auch ein einfacherer Aufbau erreicht, der insbesondere für Reinigungsvorgänge vorteilhaft ist.

Zusätzlich kann die alternative Grundplatte mit den alternativen Absperrfingern aus einem festen Material, insbesondere Stahl, Aluminium oder Kunststoffe gebildet sein, wodurch insbesondere die Haltbarkeit und die Belastbarkeit der Zuführ- und Sortiervorrichtung verbessert werden.

Weiterhin kann die alternative Grundplatte mit den alternativen Absperrfingern eine weiche Beschichtung, insbesondere eine Silikonbeschichtung aufweisen. Dies führt zum Einen dazu, dass empfindliche Materialien schonender sortiert werden, und zum Anderen bewirkt dies eine Verringerung an Verunreinigungen. Dies ist insbesondere für Medikamente oder auch für Nahrungsmittel ein wichtiger Gesichtspunkt. Diese Vorteile können auch dadurch erreicht werden, dass die alternative Grundplatte mit den alternativen Absperrfingern aus einem weichen Material, insbesondere Silikon gebildet ist.

Weiterhin kann die alternative Grundplatte eine Anzahl von alternativen Teilgrundplatten aufweisen, um durch eine Unterteilung der alternativen Grundplatte in eine Anzahl von alternativen Teilgrundplatten eine bessere Handhabung zu ermöglichen.

Als vorteilhaft hat es sich erwiesen, wenn die alternative Grundplatte auf einer alternativen unteren Halteplatte angeordnet ist und wenn mindestens ein Befestigungsmittel zur Befestigung der alternativen Grundplatte an der alternativen unteren Halteplatte angebracht ist. Dies hat den Vorteil, dass mit einer alternativen unteren Halteplatte eine gewünschte Beabstandung der alternativen Grundplatte einfach erreicht werden kann. Als nützlich hat es sich erwiesen, wenn das Befestigungsmittel einen Feststeller umfasst, wobei in der alternativen Grundplatte dem Feststeller eine Freigabe- und Feststellaussparung dergestalt zugeordnet ist, dass durch eine Verschiebung der alternativen unteren Halteplatte zu der alternativen Grundplatte in der Freigabe- und Feststellaussparung die alternative Grundplatte von der alternativen unteren Halteplatte gelöst bzw. auf der alternativen unteren Halteplatte festgestellt wird. Dadurch wird eine schnelle und sichere Befestigung bzw. Freigabe der alternativen Grundplatte bewirkt. Bevorzugt wird die Befestigung über eine Klemmvorrichtung wie z. B. einen Kunststoffklipser bewirkt. Auf diese Weise wird die alternative Grundplatte gegen ein Verrutschen im Betrieb gesichert.

Außerdem kann die Absperrschiebereinheit eine alternative obere Halteplatte aufweisen, auf der die alternative Grundplatte angeordnet ist und an der mindestens ein Befestigungsmittel zur Befestigung der alternativen Grundplatte an der alternativen oberen Halteplatte angebracht ist, wodurch die gewünschte Beabstandung der alternativen Grundplatte erreicht werden kann.

Als günstig hat es sich erwiesen, wenn das Befestigungsmittel einen Feststeller umfasst, wobei in der alternativen Grundplatte dem Feststeller eine Freigabe- und Feststellaussparung dergestalt zugeordnet ist, dass durch eine Verschiebung der alternativen Grundplatte zu der alternativen oberen Halteplatte in der Freigabe- und Feststellaussparung die alternative Grundplatte von der alternativen oberen Halteplatte gelöst bzw. auf der alternativen oberen Halteplatte festgestellt wird, wodurch die alternative Grundplatte gegen ein Verrutschen im Betrieb gesichert wird.

Bei der Absperreinheit nach der vorliegenden Erfindung kann die Anordnung der alternativen Grundplatte und der Grundplatte nach einem der Gesichtspunkte eins bis sechs auch vertauscht sein, so dass diese Grundplatte als eine untere Grundplatte und die alternative Grundplatte als eine obere Grundplatte ausgestaltet sind.

Im Folgenden wird die Erfindung an in den Zeichnungen dargestellten Ausführungsbeispielen näher erläutert; es zeigen:
- Fig. 1: eine Grundplatte nach einem ersten Ausführungsbeispiel einer Absperrschiebereinheit einer Zuführ- und Sortiervorrichtung,
- Fig. 2: die Absperrschiebereinheit des Ausführungsbeispiels in Explosionsdarstellung und
- Fig. 3: die Absperrschiebereinheit der Fig. 2 im zusammengebauten Zustand.
- Fig. 4: eine schematische Darstellung einer Grundplatte mit einer oberen und unteren Halteplatte und Befestigungsvorrichtungen nach einen zweiten Ausführungsbeispiel,
- Fig. 5: eine vergrößerte Darstellung der Befestigungsvorrichtung aus der Fig. 4 im festgestellten Zustand,
- Fig. 6: eine vergrößerte Darstellung der Befestigungsvorrichtung aus der Fig. 4 im freigegebenen Zustand,
- Fig. 7: eine schematische Darstellung einer Absperrschiebereinheit nach einem dritten und einem vierten Ausführungsbeispiel mit Führungsteilen,
- Fig. 8: eine vergrößerte Darstellung des Führungsteils aus der Fig. 7 im in der Absperrschiebereinheit eingebauten Zustand,
- Fig. 9: eine vergrößerte Darstellung des Führungsteils aus der Fig. 7 im Querschnitt, und
- Fig. 10: eine schematische Querschnittsdarstellung einer Absperrschiebereinheit nach einem fünften Ausführungsbeispiel.

Fig. 1 zeigt ein erstes Ausführungsbeispiel einer Grundplatte 2 für eine Absperrschiebereinheit einer Zuführ- und Sortiervorrichtung nach der vorliegenden Erfindung. Die Grundplatte 2 weist erste Durchgangsöffnungen 9 und Aufnahmen 3 für erste Absperrfinger 1 auf. Die Aufnahmen 3 für die Absperrfinger 1 sind durch die Grundplatte 2 durchgehend ausgebildet.

Die Aufnahmen 3 für die Absperrfinger 1 können zum Beispiel mittels einer Laserschneideanlage zusammen mit den ersten Durchgangsöffnungen 9 aus der Grundplatte 2 herausgeschnitten werden. Es ist vorteilhaft, wenn die Aufnahmen 3 für die Absperrfinger 1 eine Verengung an der Grenzfläche zu den ersten Durchgangsöffnungen 9 aufweisen. Bevorzugt ist, wie in der Fig. 1 dargestellt, jeweils eine Mehrzahl an Aufnahmen 3 für die Absperrfinger 1 einer ersten Durchgangsöffnung 9 zugeordnet.

Fig. 2 zeigt das erste Ausführungsbeispiel einer Absperrschiebereinheit nach der vorliegenden Erfindung in Explosionsdarstellung und Fig. 3 zeigt das erste Ausführungsbeispiel der Absperrschiebereinheit im zusammengebauten Zustand. Die Grundplatte 2 ist derart zwischen einer unteren Halteplatte 4 mit zweiten Durchgangsöffnungen 9b und einer oberen Halteplatte 5 mit dritten Durchgangsöffnungen 9a angeordnet, dass die Absperrfinger 1 in den Aufnahmen 3 der Grundplatte 2 gesichert sind, wobei sowohl die zweiten Durchgangsöffnungen 9b als auch die dritten Durchgangsöffnungen 9a den ersten Durchgangsöffnungen 9 zugeordnet sind.

Im Betrieb der Zuführ- und Sortiervorrichtung werden die Tabletten oder dergleichen über eine Vibrationseinheit in die Zuführ- und Sortiervorrichtung geleitet, wo sie durch Auf- und Abbewegungen in die Füllröhrchen einsortiert werden. In den Füllröhrchen werden die Tabletten oder dergleichen ausgerichtet und anschließend über die Absperrschiebereinheit mit den Absperrfingern 1 vereinzelt, so dass sie geordnet den Blisterpackungen zugeführt werden können.

Die Fig. 4 zeigt eine Grundplatte 2 mit Absperrfingern 1 nach einem zweiten Ausführungsbeispiel der vorliegenden Erfindung mit einer unteren und einer oberen Halteplatte 5 im festgestellten Zustand, wobei die mit dem ersten Ausführungsbeispiel übereinstimmenden Bauteile mit den gleichen Bezugsziffern bezeichnet werden und für deren detailierte Beschreibung auf die Beschreibungsteile des ersten Ausführungsbeispiels verwiesen wird.

Auf der Grundplatte 2 ist bevorzugt die obere Halteplatte 5 mit entsprechenden Durchgangsöffnungen im festgestellten Zustand so angebracht, dass diese Durchgangsöffnungen im Wesentlichen deckungsgleich mit den Durchgangsöffnungen 9 der Grundplatte 2 sind.

Eine vergrößerte Darstellung der Befestigungsvorrichtung im festgestellten Zustand ist in der Fig. 5 und im freigegebenen Zustand in der Fig. 6 gezeigt. Im festgestellten Zustand befindet sich ein Feststeller 7, der auf der Grundplatte 2 angeordnet ist und der ein Halsteil und ein Kopfteil aufweist, in einem verengten Bereich der Freigabe- und Feststellaussparung 6 in der oberen Halteplatte 5, so dass der Kopfteil des Feststellers 7 die obere Halteplatte 5 auf der Grundplatte 2 sichert. Im freigegebenen Zustand befindet sich dagegen der Feststeller 7 in einem verbreiterten Bereich der Freigabe- und Feststellaussparung 6 in der oberen Halteplatte 5, so dass die obere Halteplatte 5 von der Grundplatte 2 über den Kopfteil abgenommen werden kann. Der in der Fig. 6 dargestellte Pfeil zeigt die Richtung an, in die die obere Halteplatte 5 zu Sicherung auf der Grundplatte 2 verschoben werden kann. Die obere Halteplatte 5 aus der Fig. 6 wird parallel zur Grundplatte 2 in Pfeilrichtung zur Sicherung verschoben bzw. in entgegengesetzter Richtung parallel zur Freigabe verschoben. Auf diese Weise kann die obere Halteplatte 5 werkzeuglos von der Grundplatte 2 getrennt und abgenommen werden.

Die Fig. 7 zeigt eine Absperrschiebereinheit nach einem dritten Ausführungsbeispiel der vorliegenden Erfindung, wobei die mit dem ersten und mit dem zweiten Ausführungsbeispiel übereinstimmenden Bauteile mit den gleichen Bezugsziffern bezeichnet werden und für deren detailierte Beschreibung auf die entsprechende Beschreibungsteile verwiesen wird. Die Absperrschiebereinheit nach dem dritten Ausführungsbeispiel weist anstelle einer Grundplatte 2 eine entsprechende untere Grundplatte 2a mit unteren Durchgangsöffnungen und eine entsprechende obere Grundplatte 2b mit oberen Durchgangsöffnungen auf. Die untere Grundplatte 2a und die obere Grundplatte 2b sind im Betriebszustand derart zueinander angeordnet, dass jeweils eine untere Durchgangsöffnung und eine entsprechende obere Durchgangsöffnung einer entsprechenden Anzahl an Füllröhrchen 10 zugeordnet sind. Durch die Lagerung in Führungsteilen 13 können die Grundplatten in der Absperrschiebereinheit präzise bewegt werden.

Die Fig. 8 zeigt eine vergrößerte Darstellung des Führungsteils 13 bei einer Absperrschiebereinheit nach einem vierten Ausführungsbeispiel, wobei die mit dem ersten bis mit dem dritten Ausführungsbeispiel übereinstimmenden Bauteile mit den gleichen Bezugsziffern bezeichnet werden und für deren detailierte Beschreibung auf die entsprechenden Beschreibungsteile verwiesen wird.

In der Fig. 8 ist zu sehen, dass die Führungsteile 13 sowohl für die Verbindung mit einer oberen Deckplatte 12 und die Verbindung mit einer unteren Deckplatte 11 als auch für die Führung der unteren Grundplatte 11 und der oberen Grundplatte 12 unterschiedliche Codierungen aufweisen können. Die untere Grundplatte 2a weist eine erste Höhe H1 und die obere Grundplatte 2b weist eine zweite Höhe H2 auf, wobei die erste Höhe H1 sich von der zweiten Höhe H2 unterscheidet. Die obere Aussparung 15 an der oberen Deckplatte 12 und die untere Aussparung 14 an der unteren Deckplatte 11 sind unterschiedlich ausgestaltet. Es kann z. B. die untere Aussparung 14 sich über die gesamte Höhe der unteren Deckplatte 11 erstrecken, während sich die obere Aussparung 15 nur über eine Teilhöhe der oberen Deckplatte 12 erstreckt. Neben der Höhe können auch die Breite und die Länge der Aussparungen unterschiedlich ausgestaltet sein. Für eine passende Verbindung sind auf der Oberseite des Führungsteil 13 ein an die obere Aussparung 15 angepasster oberer Führungsvorsprung 17 und auf der Unterseite des Führungsteiles13 ein an die untere Aussparung 14 angepasster unter Führungsvorsprung 16 ausgebildet. Die Asymmetrie des unteren Führungsvorsprunges und des oberen Führungsvorsprunges sichert einen korrekten Einbau der Führungsteile.

Die Fig. 9 zeigt, dass die untere Führung als eine untere Führungsnut 18a mit einer zu der ersten Höhe H1 passenden Breite B1 und die obere Führung als eine obere Führungsnut 18b mit einer zu der zweiten Höhe H2 passenden Breite B2 ausgebildet sind. Die Asymmetrie der unteren und der oberen Führungsnut mit der Asymmetrie der unteren und der oberen Grundplatte verhindert auf mechanische Weise eine Vertauschung der Grundplatten beim Einbau.

Die Fig. 10 zeigt eine Absperrschiebereinheit nach einem fünften Ausführungsbeispiel in Querschnittsdarstellung, bei der die obere Grundplatte 2b verstellbar angeordnet ist, wobei die mit dem ersten bis mit dem vierten Ausführungsbeispiel übereinstimmenden Bauteile mit den gleichen Bezugsziffern bezeichnet werden und für deren detailierte Beschreibung auf die entsprechenden Beschreibungsteile verwiesen wird.

Die Endposition der oberen Grundplatte 2b ist einstellbar, um ein optimales Absperren der Tabletten in den Füllröhrchen 10 zu gewährleisten. Bevorzugt ist der Verstellweg stufenlos verstellbar. Dies kann über einen Motor bewirkt werden. Die obere Grundplatte 2b wird über einen pneumatischen Zylinder 19 bewegt, der eine durchgehende Kolbenstange aufweist. Über einen Anschlag 20 kann die gewünschte Position eingestellt werden, wobei der Anschlag über den Motor verstellbar ist, so dass keine Eingriffe von Hand notwendig sind.

Die technischen Merkmale der ersten bis fünften Ausführungsbeispiele können miteinander kombiniert werden. Weiterhin ist es möglich die Grundplatte 2 durch eine Anzahl an Teilgrundplatten zu ersetzen bzw. die obere Grundplatte 2b durch eine Anzahl an oberen Teilgrundplatten und die untere Grundplatte 2a durch eine Anzahl an unteren Teilgrundplatten zu ersetzen.

## Patentansprüche

1. Absperrschiebereinheit einer Füllröhrchen aufweisenden Zuführ- und Sortiervorrichtung für Tabletten, Kapseln, Dragees oder dergleichen, insbesondere an Thermoformmaschinen, wobei die Absperrschiebereinheit eine den Füllröhrchen entsprechende Anzahl an Absperrfingern (1) aufweist, die jeweils den betreffenden Füllröhrchen zugeordnet sind, **dadurch gekennzeichnet, dass** die Absperrschiebereinheit eine Grundplatte (2) mit ersten Durchgangsöffnungen (9) aufweist, dass die Grundplatte (2) Aufnahmen (3) für die Absperrfinger (1) aufweist, dass die Aufnahmen (3) für die Absperrfinger (1) durch die Grundplatte (2) durchgehend ausgebildet sind und dass die Grundplatte (2) zwischen einer unteren Halteplatte (4) mit zweiten Durchgangsöffnungen (9b) und einer oberen Halteplatte (5) mit dritten Durchgangsöffnungen (9a) und derart angeordnet ist, dass die Absperrfinger (1) in den Aufnahmen (3) der Grundplatte (2) gesichert sind, wobei sowohl die zweiten Durchgangsöffnungen (9b) auch die dritten Durchgangsöffnungen (9a) den ersten Durchgangsöffnungen (9) zugeordnet sind.

2. Absperrschiebereinheit nach Anspruch 1, **dadurch gekennzeichnet, dass** den ersten Durchgangsöffnungen (9) in der Grundplatte (2) jeweils eine Mehrzahl an Absperrfingern (1) zugeordnet ist.

3. Absperrschiebereinheit nach Anspruch 1 oder 2, **dadurch gekennzeichnet, dass** die Aufnahmen (3) für die Absperrfinger (1) jeweils eine Verengung an der Grenzfläche zu den ersten Durchgangsöffnungen (9) aufweisen.

4. Absperrschiebereinheit nach einem der Ansprüche 1 bis 3, **dadurch gekennzeichnet, dass** die ersten Durchgangsöffnungen (9) jeweils mit den entsprechenden zweiten Durchgangsöffnungen (9b) und den entsprechenden dritten Durchgangsöffnungen (9a) deckungsgteich angeordnet sind.

5. Absperrschiebereinheit nach einem der Ansprüche 1 bis 4, **dadurch gekennzeichnet, dass** die Absperrfinger (1) aus einem festen Material, insbesondere Stahl, Aluminium oder Kunststoffe, gebildet sind.

6. Absperrschiebereinheit nach Anspruch 5, **dadurch gekennzeichnet, dass** die Absperrfinger (1) eine weiche Beschichtung, insbesondere eine Silikonbeschichtung, aufweisen.

7. Absperrschiebereinheit nach einem der Ansprüche 1 bis 4, **dadurch gekennzeichnet, dass** die Absperrfinger (1) aus einem weichen Material, insbesondere Silikon, gebildet sind.

8. Absperrschiebereinheit nach einem der vorhergehenden Ansprüche, **dadurch gekennzeichnet, dass** die Grundplatte (2) aus einer Anzahl von Teilgrundplatten gebildet ist.

9. Absperrschiebereinheit nach einem der vorhergehenden Ansprüche, **gekennzeichnet durch** eine obere Halteplatte (5), die auf der Grundplatte (2) angeordnet ist und an der mindestens ein Befestigungsmittel zur Befestigung der oberen Halteplatte (5) an der Grundplatte (2) angebracht ist.

10. Absperrschiebereinheit nach Anspruch 9, **dadurch gekennzeichnet, dass** das Befestigungsmittel einen Feststeller (7) umfasst, wobei in der oberen Halteplatte (5) dem Feststeller (7) eine Freigabe- und Feststellaussparung (6) dergestalt zugeordnet ist, dass durch eine Verschiebung der Grundplatte (2) zu der oberen Halteplatte (5) in der Freigabe- und Feststellaussparung (6) die obere Halteplatte (5) von der Grundplatte (2) gelöst bzw. auf der Grundplatte (2) festgestellt wird.

11. Absperrschiebereinheit nach einem der vorhergehenden Ansprüche, **dadurch gekennzeichnet, dass** die Absperrschiebereinheit anstelle der Grundplatte (2) eine entsprechende untere Grundplatte (2a) mit unteren Durchgangsöffnungen und eine entsprechende obere Grundplatte (2b) mit oberen Durchgangsöffnungen aufweist, wobei die untere Grundplatte (2a) und die obere Grundplatte (2b) derart zueinander angeordnet sind, dass jeweils die untere Durchgangsöffnung und die entsprechende obere Durchgangsöffnung einer entsprechenden Anzahl an Füllröhrchen (10) zugeordnet sind.

12. Absperrschiebereinheit nach Anspruch 11, **dadurch gekennzeichnet, dass** die Absperrschiebereinheit mindestens ein Führungsteil (13) mit einer unteren Führung (18a) zum Führen der unteren Grundplatte (2a) und einer oberen Führung (18b) zum Führen der oberen Grundplatte (2b) aufweist, wobei das Führungsteil (13) sowie die untere Grundplatte (2a) und die obere Grundplatte (2b) zwischen einer unteren Deckplatte (11) und einer oberen Deckplatte (12) angeordnet sind.

13. Absperrschiebereinheit nach Anspruch 12, **dadurch gekennzeichnet, dass** die untere Grundplatte (2a) für die untere Führung (18a) und die obere Grundplatte (2b) für die obere Führung (18b) unterschiedliche aufeinander abgestimmte Codierungen aufweisen.

14. Absperrschiebereinheit nach Anspruch 13, **dadurch gekennzeichnet, dass** die untere Grundplatte (2a) eine erste Höhe (H1) und die obere Grundplatte (2b) eine zweite Höhe (H2) aufweisen, wobei die erste Höhe (H1) sich von der zweiten Höhe (H2) unterscheidet, und dass die untere Führung als eine untere Führungsnut (18a) mit einer zu der ersten Höhe (H1) passenden Breite (B1) und die obere Führung als eine obere Führungsnut (18b) mit einer zu der zweiten Höhe (H2) passenden Breite (B2) ausgebildet sind.

15. Absperrschiebereinheit nach Anspruch 13 oder 14, **dadurch gekennzeichnet, dass** das Führungsteil (13) auf der der oberen Deckplatte (12) zugewandten Seite ein erstes Schloss (17) und auf der der unteren Deckplatte (11) zugewandten Seite ein zweites Schloss (16) dergestalt aufweist, dass das erste Schloss (17) und das zweite Schloss (16) unterschiedlich sind, wobei an der oberen Deckplatte (12) auf der dem Führungsteil (13) zugewandten Seite ein erster Schlüssel (15) zu dem ersten Schloss (17) für eine Verbindung mit dem Führungsteil (13) ausgebildet ist und an der unteren Deckplatte (11) auf der dem Führungsteil (13) zugewanden Seite ein zweiter Schlüssel (14) zu dem zweiten Schloss (16) für eine Verbindung mit dem Führungsteil (13) ausgebildet ist.

16. Absperrschiebereinheit nach Anspruch 15, **dadurch gekennzeichnet, dass** das erste Schloss als ein oberer Führungsvorsprung (17) auf der Oberseite des Führungsteils (13) ausgebildet ist, dass das zweite Schloss als ein unterer Führungsvorsprung (16) auf der Unterseite des Führungsteils (13) ausgebildet ist, dass der erste Schlüssel auf der Unterseite der oberen Deckplatte als eine zu dem oberen Führungsvorsprung (17) abgestimmte obere Führungsaussparung (15) ausgebildet ist und dass der zweite Schlüssel auf der Oberseite der unteren Deckplatte (11) als eine zu dem unteren Führungsvorsprung (16) abgestimmte untere Führungsaussparung (14) ausgebildet ist.

17. Absperrschiebereinheit nach einem der Ansprüche 11 bis 16, **dadurch gekennzeichnet, dass** die obere Grundplatte (2b) relativ zu der unteren Grundplatte (2a) bewegbar angeordnet ist, wobei eine Endposition der oberen Grundplatte (2b) verstellbar ausgestaltet ist.

18. Absperrschiebereinheit nach Anspruch 17, **dadurch gekennzeichnet, dass** die Absperrschiebereinheit einen pneumatischen Zylinder (19) zur Bewegung der oberen Grundplatte (2b) und einen Anschlag (20) zur Begrenzung der Bewegung des oberen Grundplatte (2b) aufweist, wobei der Anschlag (20) über einen Motor verstellbar ausgestaltet ist.

## Claims

1. Blocking slide unit of a supply and sorting device for tablets, capsules, coated tablets or the like, which device comprises filling tubes, in particular on thermoforming machines, the blocking slide unit comprising a number of blocking fingers (1) corresponding to the filling tubes, which blocking fingers are each associated with the respective filling tubes, **characterised in that** the blocking slide unit comprises a base plate (2) having first through-openings (9), **in that** the base plate (2) comprises retainers (3) for the blocking fingers (1), **in that** the retainers (3) for the blocking fingers (1) are formed continuously through the base plate (2) and **in that** the base plate (2) is arranged between a lower retaining plate (4) having second through-openings (9b) and an upper retaining plate (5) having third through-openings (9a) in such a way that the blocking fingers (1) are secured in the retainers (3) of the base plate, both the second through-openings (9b) and the third through-openings (9a) being associated with the first through-openings (9).

2. Blocking slide unit according to claim 1 **characterised in that** each of the first through-holes (9) in the base plate (2) is associated with a plurality of blocking fingers (1).

3. Blocking slide unit according to either claim 1 or claim 2, **characterised in that** each of the retainers (3) for the blocking fingers (1) comprises a narrowed portion at an interface between said retainer and the first through-openings (9).

4. Blocking slide unit according to any one of claims 1 to 3, **characterised in that** the first through-openings (9) are each arranged congruently with the corresponding second through-openings (9b) and the corresponding third through-openings (9a).

5. Blocking slide unit according to any one of claims 1 to 4, **characterised in that** the blocking fingers (1) are formed of a solid material, in particular steel, aluminum or plastics material.

6. Blocking slide unit according to claim 5, **characterised in that** the blocking fingers (1) comprise a soft coating, in particular a silicone coating.

7. Blocking slide unit according to any one of claims 1 to 4, **characterised in that** the blocking fingers (1) are formed of a soft material, in particular silicone.

8. Blocking slide unit according to any one of the preceding claims, **characterised in that** the base plate (2) is formed of a number of partial base plates.

9. Blocking slide unit according to any one of the preceding claims, **characterised by** an upper retaining plate (5), which is arranged on the base plate (2) and to which at least one fastening means is attached for fastening the upper retaining plate (5) to the base plate (2).

10. Blocking slide unit according to claim 9, **characterised in that** the fastening means comprises a shift lock (7), a releasing and locking opening (6) being associated with the shift lock (7) in the upper retaining plate (5) in such a way that, by displacing the base plate (2) in the releasing and locking opening (6) relative to the upper retaining plate (5), the upper retaining plate (5) is either reieased from the base plate (2) or locked on the base plate (2).

11. Blocking slide unit according to any one of the preceding claims, **characterised in that** the blocking slide unit comprises, instead of the base plate (2), a corresponding lower base plate (2a) having lower through-openings and a corresponding upper base plate (2b) having upper through-openings, the lower base plate (2a) and the upper base plate (2b) being arranged relative to one another in such a way that each of the lower through-openings and the corresponding upper through-openings are associated with a corresponding number of filling tubes (10).

12. Blocking slide unit according to claim 11, **characterised in that** the blocking slide unit comprises at least one guide part (13) having a lower guide means (18a) for guiding the lower base plate (2a) and an upper guide means (18b) for guiding the upper base plate (2b), the guide part (13), the lower base plate (2a) and the upper base plate (2b) being arranged between a lower cover plate (11) and an upper cover plate (12).

13. Blocking slide unit according to claim 12, **characterised in that** the lower base plate (2a) and the upper base plate (2b) have different codings, which are adapted to one another, for the lower guide means (18a) and the upper guide means (18b) respectively.

14. Blocking slide unit according to claim 13, **characterised in that** the lower base plate (2a) has a first height (H1) and the upper base plate (2b) has a second height (H2), the first height (H1) being different from the second height (H2), and **in that** the lower guide means is formed as a lower guide groove (18a) having a width (B1) which matches the first height (H1) and the upper guide means is formed as an upper guide groove (18b) having a width (B2) which matches the second height (H2).

15. Blocking slide unit according to either claim 13 or claim 14, **characterised in that** the guide part (13) has a first lock (17) on the side thereof facing the upper cover plate (12) and a second lock (16) on the side thereof facing the lower cover plate (11), in such a way that the first lock (17) and the second lock (16) are different, a first key (15) for the first lock (17) being formed on the side of the upper cover plate (12) facing the guide part (13) for a connection to the guide part (13) and a second key (14) for the second lock (16) being formed on the side of the lower cover plate (11) facing the guide part (13) for a connection to the guide part (13).

16. Blocking slide unit according to claim 15, **characterised in that** the first lock is formed on the upper side of the guide part (13) as an upper guide projection (17), **in that** the second lock is formed on the lower side of the guide part (13) as a lower guide projection (16), **in that** the first key is formed on the lower side of the upper cover plate as an upper guide recess (15) adapted to the upper guide projection (17) and **in that** the second key is formed on the upper side of the lower cover plate (11) as a lower guide recess (14) adapted to the lower guide projection (16).

17. Blocking slide unit according to any one of claims 11 to 16, **characterised in that** the upper base plate (2b) is arranged such that it can be moved relative to the lower base plate (2a), an end position of the upper base plate (2b) being configured such that it can be adjusted.

18. Blocking slide unit according to claim 17, **characterised in that** the blocking slide unit comprises a pneumatic cylinder (19) for moving the upper base plate (2b) and a stop (20) for limiting the movement of the upper base plate (2b), the stop (20) being configured such that it can be adjusted via a motor.

## Revendications

1. Unité de tiroir d'arrêt d'un dispositif d'alimentation et de tri, pourvu de tubes de remplissage, pour des comprimés, gélules, dragées ou analogues, en particulier sur des machines de thermoformage, l'unité de tiroir d'arrêt présentant un nombre de doigts d'arrêt (1), correspondant aux tubes de remplissage, qui sont respectivement associés aux tubes de remplissage concernés, **caractérisée en ce que** l'unité de tiroir d'arrêt présente une plaque de base (2) avec des premières ouvertures de passage (9), que la plaque de base (2) présente des logements (3) pour les doigts d'arrêt (1), que les logements (3) pour les doigts d'arrêt (1) sont réalisés en continu au travers de la plaque de base (2), et que la plaque de base (2) est disposée entre une plaque de retenue inférieure (4) avec des deuxièmes ouvertures de passage (9b) et une plaque de retenue supérieure (5) avec des troisièmes ouvertures de passage (9a) de telle sorte que les doigts d'arrêt (1) sont bloqués dans les logements (3) de la plaque de base (2), aussi bien les deuxièmes ouvertures de passage (9b) que les troisièmes ouvertures de passage (9a) étant associées aux premières ouvertures de passage (9).

2. Unité de tiroir d'arrêt suivant la revendication 1, **caractérisée en ce qu'**une pluralité de doigts d'arrêt (1) sont respectivement associés aux premières ouvertures de passage (9) de la plaque de base (2).

3. Unité de tiroir d'arrêt suivant l'une des revendications 1 et 2, **caractérisée en ce que** les logements (3) pour les doigts d'arrêt (3) présentent chacun un rétrécissement à l'interface avec les premières ouvertures de passage (9).

4. Unité de tiroir d'arrêt suivant l'une des revendications 1 à 3, **caractérisée en ce que** les premières ouvertures de passage (9) sont disposées chacune en coïncidence avec les deuxièmes ouvertures de passage (9b) correspondantes et avec les troisièmes ouvertures de passage (9a) correspondantes.

5. Unité de tiroir d'arrêt suivant l'une des revendications 1 à 4, **caractérisée en ce que** les doigts d'arrêt (1) sont formés d'un matériau rigide, en particulier d'acier, d'aluminium ou de matières plastiques.

6. Unité de tiroir d'arrêt suivant la revendication 5, **caractérisée en ce que** les doigts d'arrêt (1) présentent un revêtement souple, en particulier un revêtement de silicone.

7. Unité de tiroir d'arrêt suivant l'une des revendications 1 à 4, **caractérisée en ce que** les doigts d'arrêt (1) sont formés d'un matériau souple, en particulier de silicone.

8. Unité de tiroir d'arrêt suivant l'une des revendications précédentes, **caractérisée en ce que** la plaque de base (2) est formée d'un nombre de plaques de base partielles.

9. Unité de tiroir d'arrêt suivant l'une des revendications précédentes, **caractérisée par** une plaque de retenue supérieure (5), qui est disposée sur la plaque de base (2) et sur laquelle est monté au moins un moyen de fixation pour fixer la plaque de retenue supérieure (5) sur la plaque de base (2).

10. Unité de tiroir d'arrêt suivant la revendication 9, **caractérisée en ce que** le moyen de fixation comprend un arrêt de verrou (7), un évidement de dégagement et de blocage (6) étant associé à l'arrêt (7) dans la plaque de retenue supérieure (5) de telle sorte que la plaque de retenue supérieure (5) est débloquée de la plaque de base (2) ou bloquée sur la plaque de base (2) par un déplacement de la plaque de base (2) par rapport à la plaque de retenue supérieure (5) dans l'évidement de dégagement et de blocage (6).

11. Unité de tiroir d'arrêt suivant l'une des revendications précédentes, **caractérisée en ce que** l'unité de tiroir d'arrêt présente, au lieu de la plaque de base (2), une plaque de base inférieure (2a) correspondante avec des ouvertures de passage inférieures et une plaque de base supérieure (2b) correspondante avec des ouvertures de passage supérieures, la plaque de base inférieure (2a) et la plaque de base supérieure (2b) étant mutuellement disposées de telle sorte que l'ouverture de passage inférieure et l'ouverture de passage supérieure correspondante sont respectivement associées à un nombre correspondant de tubes de remplissage (10).

12. Unité de tiroir d'arrêt suivant la revendication 11, **caractérisée en ce que** l'unité de tiroir d'arrêt présente au moins un élément de guidage (13) avec une glissière inférieure (18a) pour le guidage de la plaque de base inférieure (2a) et une glissière supérieure (18b) pour le guidage de la plaque de base supérieure (2b), l'élément de guidage (13), ainsi que la plaque de base inférieure (2a) et la plaque de base supérieure (2b), étant disposés entre une plaque de couverture inférieure (11) et une plaque de couverture supérieure (12).

13. Unité de tiroir d'arrêt suivant la revendication 12, **caractérisée en ce que** la plaque de base inférieure (2a), pour la glissière inférieure (18a), et la plaque de base supérieure (2b), pour la glissière supérieure (18b), présentent des codages différents adaptés les uns aux autres.

14. Unité de tiroir d'arrêt suivant la revendication 13, **caractérisée en ce que** la plaque de base inférieure (2a) présente une première hauteur (H1) et la plaque de base supérieure (2b) présente une seconde hauteur (H2), la première hauteur (H1) différant de la seconde hauteur (H2), et que la glissière inférieure est réalisée sous forme d'une rainure de guidage inférieure (18a) de largeur (B1), adaptée à la première hauteur (H1), et la glissière supérieure est réalisée sous forme d'une rainure de guidage supérieure (18b) de largeur (B2), adaptée à la seconde hauteur (H2).

15. Unité de tiroir d'arrêt suivant l'une des revendications 13 et 14, **caractérisée en ce que** l'élément de guidage (13) présente un premier verrou (17) sur le côté tourné vers la plaque de couverture supérieure (12) et un second verrou (16) sur le côté tourné vers la plaque de couverture inférieure (11), de telle sorte que le premier verrou (17) et le second verrou (16) sont différents, une première clef (15) afférente au premier verrou (17) étant réalisée pour un assemblage avec l'élément de guidage (13) sur la plaque de couverture supérieure (12), sur le côté tourné vers l'élément de guidage (13), et une seconde clef (14) afférente au second verrou (16) étant réalisée pour un assemblage avec l'élément de guidage (13) sur la plaque de couverture inférieure (11), sur le côté tourné vers l'élément de guidage (13).

16. Unité de tiroir d'arrêt suivant la revendication 15, **caractérisée en ce que** le premier verrou est réalisé sous forme d'une saillie de guidage supérieure (17) sur le côté supérieur de l'élément de guidage (13), que le second verrou est réalisé sous forme d'une saillie de guidage inférieure (16) sur le côté inférieur de l'élément de guidage (13), que la première clef sur le côté inférieur de la plaque de couverture supérieure est réalisée sous forme d'un évidement de guidage supérieur (15), adapté à la saillie de guidage supérieure (17), et que la seconde clef sur le côté de la plaque de couverture inférieure (11) est réalisée sous forme d'un évidement de guidage inférieur (14), adapté à la saillie de guidage inférieure (16).

17. Unité de tiroir d'arrêt suivant l'une des revendications 11 à 16, **caractérisée en ce que** la plaque de base supérieure (2b) est montée mobile par rapport à la plaque de base inférieure (2a), une position extrême de la plaque de base supérieure (2b) étant ajustable.

18. Unité de tiroir d'arrêt suivant la revendication 17, **caractérisée en ce que** l'unité de tiroir d'arrêt présente un cylindre pneumatique (19) pour le déplacement de la plaque de base supérieure (2b) et une butée (20) pour limiter le déplacement de la plaque de base supérieure (2b), la butée (20) étant ajustable par l'intermédiaire d'un moteur.
